# FASCICULE DE BREVET EUROPEEN

(11) **EP 0 562 992 B1**
(45) Date de publication et mention de la délivrance du brevet: **15.01.1997**
(21) Numéro de dépôt: 93460012.3
(22) Date de dépôt: 22.03.1993
(51) Int. Cl.: G07C 9/00, E05G 5/00

(54) **Système de contrôle d'accès à des locaux protégés**
Zugangskontrollsystem für geschützte Räume
Access control system for protected areas

(30) Priorité: 26.03.1992 FR 9203671
(43) Date de publication de la demande: 29.09.1993
(73) Titulaire: FRANCE TELECOM, 75015 Paris (FR)
(72) Inventeur: Le Bourvellec, Pierrick, F-56600 Lanester (FR)
(74) Mandataire: Fournier, Michel Robert Marie

(56) Documents cités:
- EP-A- 0 087 977
- EP-A- 0 431 363
- FR-A- 2 635 554
- FR-A- 2 635 895
- FR-A- 2 649 747
- US-A- 4 408 251
- US-A- 4 634 846
- US-A- 5 012 455

## Description

L'invention concerne les systèmes de contrôle d'accès à des locaux protégés par des organes de fermeture à commande à distance.

Les organes de fermeture sont constitués par exemple d'une ou de plusieurs portes blindées dont l'ouverture et la fermeture sont conditionnées par l'activation de serrures à commande électromagnétique. Dans d'autres cas, il peut s'agir d'une porte actionnée par un moteur électrique.

Les systèmes de contrôle d'accès prévoient généralement des moyens d'identification de la personne qui demande l'accès au local. Ces moyens d'identification utilisent par exemple un lecteur de carte magnétique pouvant être accompagné d'un clavier destiné à recevoir un code confidentiel. Le système a alors pour fonction de détecter et analyser les informations fournies par les moyens d'identification et, après analyse, à autoriser ou non l'accès. Dans l'affirmative, le système provoque alors l'actionnement de moyens électromécaniques agissant sur le mécanisme de verrouillage ou d'ouverture de la porte. Dans les systèmes évolués, on prévoit aussi la surveillance du bon fonctionnement de l'opération ainsi que la commande de recondamnation du mécanisme après ouverture.

Un tel système de surveillance est généralement organisé autour d'une unité de contrôle reliée aux moyens d'identification (lecteur de carte, clavier). L'unité contient les données de référence d'identification servant à l'analyse de la demande d'accès. L'unité de contrôle est également reliée à différents capteurs tels que capteurs d'état ouvert ou fermé de la porte ou détecteurs de présence.

Par ailleurs, le système de surveillance peut être relié à des indicateurs sonores ou optiques pour signaler par exemple l'autorisation d'accès à l'utilisateur.

Pour des raisons de sécurité, l'unité de contrôle est généralement placée à l'intérieur du local protégé afin d'éviter tout risque de manipulations au niveau des liaisons de communication entre le local et l'extérieur. L'unité de contrôle peut cependant être reliée à un centre de télésurveillance extérieur permettant une gestion centralisée de plusieurs sites protégés.

L'actionnement des moyens électromécaniques de verrouillage/déverrouillage ou d'ouverture/fermeture de la porte, tels que moteurs ou relais électromagnétiques, nécessitent évidemment des circuits de puissance pour les alimenter. Il faut aussi prévoir des capteurs pour contrôler l'état ou la position de ces moyens d'actionnement électromécanique d'abord en vue de limiter leur durée d'activation mais aussi pour vérifier leur bon fonctionnement et éventuellement pour détecter des anomalies dues à des causes extérieures telles que les tentatives d'effraction.

Dans ce but, une solution classique consiste à prévoir un circuit d'interface relié électriquement aux moyens d'actionnement électriques et comportant les circuits de puissance et les circuits de contrôle d'actionnement. Ce circuit d'interface est relié à l'unité de contrôle de façon à recevoir les ordres d'actionnement et à transmettre les signaux de détection d'anomalies éventuelles. Cette solution présente l'avantage de simplifier la tâche de l'unité de contrôle car des informations simples et en nombre limité sont échangées avec le circuit d'interface. Il suffit par exemple de prévoir les ordres "ouvrir" ou "fermer" émis par l'unité de contrôle et le signal "défaut signalé" émis par l'interface.

Cette solution présente cependant l'inconvénient que l'unité de contrôle n'a qu'une visibilité réduite des moyens d'actionnement, ce qui peut être insuffisant pour établir le diagnostic pour certains types d'anomalies. Un autre inconvénient important réside dans le fait que le circuit d'interface est spécifique du type du système de fermeture choisi. Ainsi, dans le cas par exemple d'une serrure, on devra prévoir pour chaque modèle de serrure un circuit d'interface adapté. Ceci a pour conséquence que tout changement de serrure implique un changement du circuit d'interface. D'autre part, la maintenance est plus coûteuse car il faut conserver en réserve des circuits d'interface de remplacement pour chaque type de serrure.

Pour remédier aux inconvénients précédents, des systèmes avec un circuit d'interface unique ont été développés. Par exemple le brevet US 4 634 846 décrit une unité de contrôle comportant des circuits de puissance en relation avec des moyens d'actionnement du système de contrôle et un circuit d'interface relié aux capteurs associés. L'unité de contrôle comporte en outre une unité de traitement munie de moyens de mémorisation contenant un programme de surveillance.

Cependant de tels systèmes nécessitent de modifier de façon importante le programme de surveillance à chaque changement de moyens d'actionnement. Cette modification limite la souplesse d'utilisation du système.

C'est pourquoi on propose selon l'invention un système facilement adaptable à une pluralité de types de moyens d'actionnement.

Ainsi, l'invention a pour objet un système de contrôle d'accès à des locaux protégés par des organes de fermeture commandables à distance, ledit système comportant une unité de contrôle reliée d'une part à des moyens de détection de demande d'actionnement desdits organes de fermeture et d'autre part, à des moyens d'actionnement électromécanique desdits organes de fermeture ainsi qu'à des capteurs d'état desdits moyens d'actionnement, ladite unité de contrôle comportant des circuits de puissance reliés directement auxdits moyens d'actionnement et un circuit d'interface relié directement aux capteurs associés, ladite unité de contrôle comportant en outre une unité de traitement munie de premiers moyens de mémorisation contenant un programme de surveillance, ledit système étant caractérisé en ce que ledit programme est constitué d'un programme principal et d'au moins un module de programme spécifique des moyens d'actionnement et des capteurs associés utilisés.

Outre la flexibilité du système, cette solution présente l'avantage de réduire le coût global d'installation grâce à la standardisation de toute l'électronique du système.

Selon une première possibilité, on pourrait prévoir que le programme spécifique soit implanté dans l'unité de contrôle au moment de l'installation en fonction du type d'équipement choisi pour le site considéré. Cette solution présente cependant un certain nombre d'inconvénients liés à l'absence de standardisation de l'unité. Elle nécessiterait d'autre part de procéder à des opérations de test sur le site, ce qui augmenterait le coût de l'installation.

Afin de résoudre le problème précédent et selon une caractéristique supplémentaire de l'invention, le système de contrôle d'accès est en outre caractérisé en ce que lesdits premiers moyens de mémorisation contiennent une pluralité de modules de programmes spécifiques pour différents types de moyens d'actionnement et de capteurs associés, en ce qu'ils comportent des seconds moyens de mémorisation destinés à recevoir l'adresse de branchement d'un desdits modules spécifiques et en ce que toute demande d'actionnement entraîne en fonction de ladite adresse de branchement le branchement du programme de surveillance sur le module spécifique correspondant.

Cette organisation modulaire du programme de surveillance facilite l'installation sur le site car elle n'implique ni l'implantation ni des modifications du programme mais seulement le changement d'une adresse caractéristique par exemple du type de la serrure électrique utilisée.

Avantageusement, les moyens de mémorisation sont constitués de mémoires non volatiles afin de rendre le système insensible aux coupures d'alimentation.

Selon encore un autre aspect de l'invention, le système comporte une console utilisateur reliée à l'unité de contrôle et permettant à l'utilisateur de dialoguer avec l'unité afin de lui permettre d'effectuer lui-même les opérations d'installation ou de modification en cas par exemple de changement de type de serrure.

D'autres caractéristiques et avantages de l'invention apparaîtront dans la suite de la description en référence aux figures :
- la figure 1 représente une configuration typique d'un système de contrôle d'accès à un local;
- la figure 2 représente un autre exemple de configuration comportant plusieurs organes de fermeture;
- la figure 3 est une représentation schématique d'une unité de contrôle d'accès;
- la figure 4 représente un mode de réalisation des circuits de puissance commandés par l'unité de contrôle, et
- la figure 5 représente un mode de réalisation d'une unité de traitement de l'unité de contrôle.

La figure 1 représente une configuration typique d'un site muni d'un système de contrôle d'accès selon l'invention. La partie gauche de la figure montre les éléments visibles de l'extérieur du local qui sont ici une porte à deux battants 1 et un lecteur de carte 2.

La partie droite de la figure montre les éléments visibles de l'intérieur. On y retrouve la porte 1 munie d'une serrure 6 et d'une gâche 7, chaque battant de la porte étant associé à un détecteur de position 4, 5. Un bouton poussoir 3 permet à l'utilisateur de déclencher l'ouverture de la porte depuis l'intérieur. L'ensemble est contrôlé par l'unité de contrôle 8.

La figure 2 montre une autre configuration possible de local pouvant être surveillé par le système selon l'invention. Selon cet exemple, le local comporte une première pièce accessible depuis l'extérieur par la porte 1 et une seconde pièce communiquant avec la première par la seconde porte 11. L'unité de contrôle 8, placée dans la seconde pièce, est reliée à une console utilisateur 9. L'accès au local est contrôlé par le lecteur de carte 2 associé au clavier 10 permettant de composer un code secret conditionnant l'autorisation d'accès au local. Chaque porte 1, 11 est munie d'une serrure électromagnétique commandée par l'unité 8.

La figure 3 représente l'unité de contrôle située dans son environnement dans un contexte de télésurveillance. L'unité de contrôle 8 comporte une unité centrale de traitement 13 qui est reliée par une liaison série 15 au lecteur de carte 2 et par une autre liaison série 16 à la console utilisateur 9 placée à proximité de l'unité. L'unité 13 communique par l'intermédiaire d'un modem 17 avec une console 12 de télésurveillance. L'unité de traitement 13 est enfin reliée à un circuit d'interface serrure 14 lui-même relié aux moyens d'actionnement électromécanique de la serrure de la porte 1 ainsi qu'aux capteurs associés. L'unité 13 peut être également reliée à divers capteurs tels que détecteurs d'ouverture de porte ou détecteur de présence et à divers moyens de signalisation lumineux ou acoustiques. Une alimentation de secours 18 est également prévue pour maintenir l'unité en fonctionnement en cas de défaillance du réseau d'alimentation électrique.

L'unité de traitement 13 est une unité programmée pour gérer les autorisations d'ouverture des portes en fonction par exemple de plages horaires et du niveau de privilège associé à la carte présentée au lecteur 2. L'unité 13 peut également gérer la liste des cartes interdites (cartes perdues) et effectuer des sauvegardes de contexte sur mémoire non volatile. L'unité 13 contrôle enfin l'actionnement des serrures de porte par l'intermédiaire de l'interface 14.
L'interface 14 est essentiellement composée de circuits de puissance pour alimenter les moyens d'actionnement électromagnétique des serrures et d'éléments de couplage, tels que photocoupleurs, pour transmettre à l'unité 13 les signaux provenant de capteurs associés aux moyens d'actionnement électromagnétique.

La figure 4 représente un exemple de réalisation des circuits de puissance 14A de l'interface 14.

Selon cet exemple, l'interface peut recevoir de l'unité de traitement 13, les signaux de commande d'actionnement CFER, COUV, COM dont les significations dépendront généralement du type de serrure utilisée et du câblage établi entre l'interface et les moyens électromécaniques d'ouverture/fermeture.

L'interface comporte les bornes de sortie FER, MOT, OUV, + M, - M, dont l'état électrique dépend des signaux de commande d'actionnement, ainsi que les bornes d'alimentation + et -.

A titre d'illustration, la figure 4 montre une possibilité de branchements applicable dans la configuration de la figure 2 où la porte 1 est munie d'une serrure dont le pêne est actionné par un moteur à courant continu 30 associé à un capteur 31 de déplacement du pêne. La porte 11 peut être munie d'un autre type de serrure actionnée par exemple par un relais électromagnétique 32 associé à un détecteur 33 de déplacement de gâche.

Le moteur 30 est alimenté par les transistors de puissance 35, 36 par l'intermédiaire d'un relais d'inversion de courant 34. Les transistors 35, 36 sont commandés par le signal COUV fourni par l'unité 13 qui fournit également le signal COM commandant le relais 34.

Le circuit 14A reçoit également de l'unité 13 le signal CFER commandant l'alimentation du relais 32 par l'intermédiaire du transistor de puissance 37. Avantageusement, la liaison entre les signaux COW et CFER et les transistors de puissance est effectuée par l'intermédiaire de photocoupleurs assurant l'isolement électrique et de préamplificateurs.

Le fonctionnement du circuit de la figure peut être déduit facilement du schéma. L'alimentation du moteur 30 est commandée par le signal COUV, tandis que la polarité, donc le sens de rotation, dépend du signal COM. De même, l'alimentation du relais 32 dépend directement du signal CFER.

En variante, le circuit d'alimentation du moteur 30 pourrait alimenter deux relais indépendants remplaçant le moteur ainsi que des relais supplémentaires reliés en aval du relais 34 d'inversion de courant par les bornes MOT et OUV. D'autre part, bien que le circuit de puissance représenté soit capable d'alimenter la plupart des serrures électriques disponibles dans le commerce, on pourra prévoir des modules d'amplification à transistor supplémentaires permettant d'alimenter des systèmes plus complexes.

Avantageusement, les transistors des modules d'amplification seront dimensionnés de façon à tolérer des courants et tensions pouvant varier sur des plages couvrant les besoins de la plupart des relais et moteurs habituellement utilisés pour actionner les serrures et les portes.

La description qui précède montre l'étroite dépendance de la signification des signaux de commande et de détection aux choix des serrures et de câblage. Il est donc nécessaire que l'unité de contrôle soit programmée de façon à en tenir compte pour l'élaboration des diagnostics et des signaux de commande.

La figure 5 représente un mode de réalisation de l'unité de traitement 13. Cette unité est organisée autour d'un bus B sur lequel sont reliés un microprocesseur 20, une mémoire programmable 21, une mémoire programmable modifiable électriquement 22, une mémoire vive 23, ainsi que divers circuits d'interface 14B, 24 à 29.

L'interface 29 réalise la communication entre le bus B et un modem assurant la liaison par le réseau téléphonique avec la console de télésurveillance. L'interface 24 est du type UART et réalise la communication entre le bus B et une liaison série reliée à la console utilisateur. L'interface 25 est également du type UART permettant au bus B de communiquer par une autre liaison série avec le lecteur de carte, le clavier et le bouton poussoir placés à proximité de la porte. L'interface 26 est composée d'un ensemble de bascules ou mémoires tampon adressables relié à un circuit d'actionnement 27 servant à commander des moyens de signalisation ou une alarme.

L'interface 14B est également constituée d'un ensemble de mémoires tampon adressables qui sont reliées aux différents capteurs du système par l'intermédiaire de photocoupleurs. De même, l'interface 28 comporte des mémoires tampon adressables fournissant les signaux de commande du circuit de puissance 14A décrit précédemment.

Les interfaces UART 24, 25 utilisent des circuits intégrés classiques proposés par divers fabricants. Il est donc inutile d'en indiquer en détail la constitution et la mise en oeuvre.

De même, la réalisation des diverses interfaces 14B, 26 à 29 est à la portée de l'homme du métier et ne nécessite donc pas d'explications supplémentaires.

La mémoire 21 est une mémoire non volatile contenant l'ensemble des programmes de surveillance, de communication et d'initialisation du système. Le programme de surveillance est composé d'un programme principal et d'une pluralité de modules spécifiques à différents types de serrures gérables par le système. La mémoire 22 est une mémoire non volatile susceptible d'être modifiée électriquement et destinée à recevoir notamment l'adresse d'un module spécifique correspondant à un type de serrure choisi. La mémoire 23 est une mémoire vive servant à emmagasiner temporairement des données intervenant lors de l'exécution des programmes.

Le circuit de la figure 5 fonctionne de la façon suivante. A l'initialisation du système, au moment de l'installation, la console utilisateur sollicite un programme d'initialisation comportant un programme d'interface utilisateur permettant la présentation d'un menu d'installation affichable sur la console utilisateur. Ce menu d'installation fait apparaître une liste des différents types de serrures gérables par l'unité. Lorsque l'utilisateur sélectionne l'une des rubriques de la liste, le programme d'installation charge dans la mémoire 22 une adresse de branchement d'un module spécifique correspondant à la sélection.

Une fois l'installation effectuée, le système est opérationnel pour gérer le contrôle d'accès. Lorsqu'une demande d'actionnement de la serrure est détectée par le programme de surveillance, celui-ci consulte l'adresse contenue dans la mémoire 22 pour se brancher sur le module spécifique correspondant au type de serrure sélectionné lors de l'installation.

Les autres fonctions du système concernant la télésurveillance, la détection des demandes d'accès et l'activation des alarmes et signalisations peuvent être de type classique et ne nécessitent donc pas d'explications détaillées.

Les modules de programmes spécifiques seront normalement chargés dans la mémoire de programme 21 lors de la fabrication de l'unité de contrôle. Ces modules seront évidemment conçus en fonction des spécifications des types de serrure correspondants. En cas de besoin, on pourra prévoir un guide d'installation indiquant pour chaque type de serrure les branchements à effectuer de façon à assurer dans tous les cas la compatibilité entre les modules et les types de serrures associés.

Le système selon l'invention permet enfin de réactualiser l'unité de contrôle en fonction de l'apparition de nouveaux modèles de serrure simplement en changeant la mémoire de programmes soit par remplacement sur site, soit par échange standard de l'unité.

La description qui précède met en évidence que la mise en oeuvre de l'invention implique un nombre réduit d'éléments supplémentaires par rapport à un système classique. Il en résulte une augmentation minime du coût de fabrication du système qui est largement compensée par les économies réalisées sur le circuit d'interface spécifique de la serrure utilisée.

## Revendications

1. Système de contrôle d'accès à des locaux protégés par des organes (1, 6, 7) de fermeture commandables à distance, ledit système comportant une unité de contrôle (8) reliée d'une part à des moyens de détection (2, 3, 10) de demande d'actionnement desdits organes de fermeture et d'autre part, à des moyens d'actionnement électromécanique (30, 32) desdits organes de fermeture (1, 6, 7) ainsi qu'à des capteurs d'état (31, 33) desdits moyens d'actionnement (30, 32), ladite unité de contrôle (8) comportant des circuits de puissance (14A) reliés directement auxdits moyens d'actionnement (30, 32) et un circuit d'interface (14B) relié directement aux capteurs associés (31, 33), ladite unité de contrôle comportant en outre une unité de traitement (13) munie de premiers moyens de mémorisation (21) contenant un programme de surveillance, ledit système étant caractérisé en ce que ledit programme est constitué d'un programme principal et d'au moins un module de programme spécifique des moyens d'actionnement (30, 32) et des capteurs associés (31, 33) utilisés.

2. Système de contrôle d'accès suivant la revendication 1, caractérisé en ce que lesdits premiers moyens de mémorisation (21) contiennent une pluralité de modules de programmes spécifiques pour différents types de moyens d'actionnement (30, 32) et de capteurs associés (31, 33), en ce qu'ils comportent des seconds moyens de mémorisation (22) destinés à recevoir l'adresse de branchement d'un desdits modules spécifiques et en ce que toute demande d'actionnement entraîne en fonction de ladite adresse de branchement le branchement du programme de surveillance sur le module spécifique correspondant.

3. Système de contrôle d'accès selon la revendication 2, caractérisé en ce que lesdits premiers moyens de mémorisation (21) sont formés d'une première mémoire programmable non volatile et en ce que lesdits seconds moyens de mémorisation (22) sont formés d'une seconde mémoire programmable non volatile modifiable électriquement.

4. Système de contrôle d'accès selon la revendication 3, caractérisé en ce que ladite unité de contrôle (13) est reliée à une console utilisateur (9) et en ce que lesdits premiers moyens de mémorisation (21) comportent un programme d'interface utilisateur permettant audit utilisateur de modifier par l'intermédiaire de ladite console utilisateur (9) ladite adresse de branchement.

5. Système de contrôle d'accès selon la revendication 4, caractérisé en ce que ledit programme d'interface contrôle un sous-programme de présentation de menu d'installation affichable sur ladite console utilisateur (9), ledit menu d'installation faisant apparaître une liste d'identification des différents types de moyens d'actionnement (30, 32) gérables par ladite unité de contrôle et en ce que l'exécution dudit programme d'interface prend en compte la sélection par l'utilisateur d'une des rubriques de ladite liste pour inscrire ladite adresse de branchement en fonction de ladite sélection.

6. Système de contrôle d'accès selon l'une des revendications 1 à 5, caractérisé en ce que lesdits moyens de détection de demande d'action comportent des moyens d'identification (2, 10) placés à l'extérieur desdits locaux.

7. Système de contrôle d'accès selon la revendication 6, caractérisé en ce que ladite unité de contrôle (8) est reliée à des circuits d'actionnement (27) de moyens de signalisation placés à proximité desdits moyens d'identification (2, 10).

8. Système de contrôle d'accès selon l'une des revendications 1 à 7, caractérisé en ce que ladite unité de contrôle (8) est reliée par l'intermédiaire d'un modem (17) à une console de télésurveillance (12).

9. Système de contrôle d'accès selon l'une des revendications 1 à 8, caractérisé en ce que lesdits organes de fermeture sont constitués d'au moins une porte (1, 11) munie d'une serrure (6, 7) à commande électromagnétique.

10. Système de contrôle d'accès selon la revendication 9, caractérisé en ce que lesdits circuits de puissance (14A) sont dimensionnés de façon à être compatibles électriquement à une pluralité de modèles de serrures à commande électromagnétique.

## Patentansprüche

1. Zugangskontrollsystem für Räume, die durch fernsteuerbare Verschlußelemente (1, 6, 7) geschützt sind, wobei das System eine Steuereinheit (8) enthält, die einerseits mit Mitteln (2, 3, 10) zum Erfassen der Anforderung der Betätigung der Verschlußelemente und andererseits mit Mitteln (30, 32) zum elektromechanischen Betätigen der Verschlußelemente (1, 6, 7) sowie mit Aufnehmern (31, 33) des Zustands der Betätigungsmittel (30, 32) verbunden sind, wobei die Steuereinheit (8) Leistungsschaltungen (14A), die direkt mit den Betätigungsmitteln (30, 32) verbunden sind, sowie eine Schnittstellenschaltung (14B) enthält, die direkt mit den zugeordneten Aufnehmern (31, 33) verbunden ist, wobei die Steuereinheit außerdem eine Verarbeitungseinheit (13) enthält, die mit ersten Speichermitteln (21) versehen ist, die ein Überwachungsprogramm enthalten, wobei das System dadurch gekennzeichnet ist, daß das Programm aus einem Hauptprogramm und aus wenigstens einem Programmodul gebildet ist, der für die verwendeten Betätigungsmittel (30, 32) und zugeordneten Aufnehmer (31, 33) spezifisch ist.

2. Zugangskontrollsystem nach Anspruch 1, dadurch gekennzeichnet, daß die ersten Speichermittel (21) mehrere Programmodule enthalten, die für verschiedene Typen von Betätigungsmitteln (30, 32) und zugeordneten Aufnehmern (31, 33) spezifisch sind, daß es zweite Speichermittel (22) enthält, die dazu vorgesehen sind, die Sprungadresse eines der spezifischen Module zu empfangen, und daß jede Betätigungsanforderung in Abhängigkeit von der Sprungadresse den Sprung des Überwachungsprogramms zum entsprechenden spezifischen Modul zur Folge hat.

3. Zugangskontrollsystem nach Anspruch 2, dadurch gekennzeichnet, daß die ersten Speichermittel (21) aus einem ersten nichtflüchtigen, programmierbaren Speicher gebildet sind und daß die zweiten Speichermittel (22) aus einem zweiten nichtflüchtigen, elektrisch modifizierbaren, programmierbaren Speicher gebildet sind.

4. Zugangskontrollsystem nach Anspruch 3, dadurch gekennzeichnet, daß die Steuereinheit (13) mit einer Bedienerkonsole (9) verbunden ist und daß die ersten Speichermittel (21) ein Bediener-Schnittstellenprogramm enthalten, das dem Bediener ermöglicht, über die Bedienerkonsole (9) die Sprungadresse zu modifizieren.

5. Zugangskontrollsystem nach Anspruch 4, dadurch gekennzeichnet, daß das Schnittstellenprogramm ein Unterprogramm für die Darstellung des auf der Bedienerkonsole (9) anzeigbaren Installationsmenüs steuert, wobei das Installationsmenü eine Liste zur Identifizierung der verschiedenen Typen von Betätigungsmitteln (30, 32), die von der Steuereinheit gesteuert werden können, darstellt, und daß die Ausführung des Schnittstellenprogramms die Auswahl einer der Rubriken der Liste durch den Bediener berücksichtigt, um die Sprungadresse in Abhängigkeit von der Auswahl zu schreiben.

6. Zugangskontrollsystem nach einem der Ansprüche 1 bis 5, dadurch gekennzeichnet, daß die Mittel zum Erfassen der Betätigungsanforderung Identifizierungsmittel (2, 10) enthalten, die außerhalb der Räume angeordnet sind.

7. Zugangskontrollsystem nach Anspruch 6, dadurch gekennzeichnet, daß die Steuereinheit (8) mit Schaltungen (27) zur Betätigung von Meldemitteln, die in der Nähe der Identifizierungsmittel (2, 10) angeordnet sind, verbunden ist.

8. Zugangskontrollsystem nach einem der Ansprüche 1 bis 7, dadurch gekennzeichnet, daß die Steuereinheit (8) über ein Modem (17) mit einer Fernüberwachungskonsole (12) verbunden ist.

9. Zugangskontrollsystem nach einem der Ansprüche 1 bis 8, dadurch gekennzeichnet, daß die Verschlußelemente aus wenigstens einer Tür (1, 11) gebildet sind, die mit einem Schloß (6, 7) mit elektromagnetischer Steuerung versehen ist.

10. Zugangskontrollsystem nach Anspruch 9, dadurch gekennzeichnet, daß die Leistungsschaltungen (14A) so dimensioniert sind, daß sie mit mehreren Modellen von Schlössern mit elektromagnetischer Steuerung elektrisch kompatibel sind.

## Claims

1. System for controlling access to premises protected by remotely controllable closing units (1, 6, 7), the said system consisting of a control unit (8) linked to means for detecting (2, 3, 10) requests to operate the said closing units (1, 6, 7) on the one hand and to status sensors (31, 33) of the said operating means (30, 32) on the other, the said control unit (8) having power circuits (14A) directly linked to the said operating means (30, 32) and an interface circuit (14B) directly linked to the relevant sensors (31, 33), the said control unit also having a processing unit (13) provided with first memory means (21) containing a monitoring programme, the said system being characterised in that the said programme comprises a main programme and at least one specific programme module of the operating means (30, 32) and the assigned sensors (31, 33) used.

2. Access control system as claimed in claim 1, characterised in that the first memory means (21) contain a plurality of specific programme modules for different types of operating means (30, 32) and assigned sensors (31, 33) and have second memory means (22) designed to receive the branch address of one of the said specific modules and, as a function of the said branch address, a given operating request causes the monitoring programme to connect to the corresponding specific module.

3. Access control system as claimed in claim 2, characterised in that the said first memory means (21) consist of a first non-volatile programmable memory and the said second memory means (22) consist of a second non-volatile programmable memory that can be electrically modified.

4. Access control system as claimed in claim 3, characterised in that the said control unit (13) is linked to an operator's console (9) and the said first memory means (21) have a user interface programme allowing the said operator to modify the said branch address by means of the said operator's console (9).

5. Access control system as claimed in claim 4, characterised in that the said interface programme controls a sub-programme that presents an installation menu which is displayed on the said operator's console (9), the said installation menu displaying a list identifying the different types of operating means (30, 32) which can be managed by the said control unit and execution of the said interface programme takes account of the selection made by the operator of one of the headings in the list to register the said branch address as a function of the said selection.

6. Access control system as claimed in one of claims 1 to 5, characterised in that the said means for detecting the operating request incorporate identification means (2, 10) located outside the said premises.

7. Access control system as claimed in claim 6, characterised in that the said control unit (8) is linked to operating circuits (27) for signalling means located in the vicinity of the said identification means (2, 10).

8. Access control system as claimed in one of claims 1 to 7, characterised in that the said control unit (8) is linked by means of a modem (17) to a remote monitoring console (12).

9. Access control system as claimed in one of claims 1 to 8, characterised in that the said closing units consist of at least one door (1, 11) provided with an electro-magnetically controlled lock (6, 7).

10. Access control system as claimed in claim 9, characterised in that the said power circuits (14A) are of a size that is electrically compatible with a plurality of models of electro-magnetically controlled locks.
